# EUROPÄISCHE PATENTSCHRIFT

(11) **EP 1 235 638 B1**
(45) Veröffentlichungstag und Bekanntmachung des Hinweises auf die Patenterteilung: **09.07.2003**
(21) Anmeldenummer: 00981304.9
(22) Anmeldetag: 25.11.2000
(51) Int. Cl.: B01F 15/04

(54) **DOSIEREINRICHTUNG FÜR FLÜSSIGKEITEN**
DOSING DEVICE FOR LIQUIDS
DISPOSITIF DE DOSAGE DE LIQUIDES

(30) Priorität: 09.12.1999 DE 19959524
(43) Veröffentlichungstag der Anmeldung: 04.09.2002
(73) Patentinhaber: BRAND GMBH + CO KG, 97877 Wertheim (DE)
(72) Erfinder: ALBRECHT, Eberhard, 97877 Wertheim (DE); BEEH, Thomas, 97084 Würzburg (DE); MAHLER, Peter, 97892 Kreuzwertheim (DE)
(74) Vertreter: Gesthuysen, von Rohr & Eggert
(86) Internationale Anmeldenummer: EP0011757
(87) Internationale Veröffentlichungsnummer: WO01041908

(56) Entgegenhaltungen:
- EP-A- 0 855 580
- US-A- 3 207 376
- US-A- 5 803 312

## Beschreibung

Die Erfindung betrifft eine Dosiereinrichtung für Flüssigkeiten, mit der mehrere, vorzugsweise zwei Flüssigkeiten in genau abgemessenen Mengen miteinander zusammengeführt und vermischt werden, mit den Merkmalen des Oberbegriffs von Anspruch 1.

Die bekannte Dosiereinrichtung zur Dosierung mehrerer Flüssigkeiten, von der die Erfindung ausgeht (EP 0 448 394 A2), weist mindestens zwei Zylinder-Kolben-Anordnungen auf, die über jeweils ein Ansaugventil und eine Ansaugleitung mit einem externen Flüssigkeitsvorrat und jeweils über eine Ausstoßleitung mit Ausstoßventil mit einer Abgabeeinrichtung mit Mischkammer und Abgabeöffnung verbunden sind. Zusammenhängend und damit bei Realisierung eines Gehäuses für die Dosiereinrichtung in diesem Gehäuse angeordnet sind alle Teile der Dosiereinrichtung, während die miteinander zu vermischenden Flüssigkeiten, im Ausführungsbeispiel ein Getränkekonzentrat und Wasser, von Flüssigkeitsvorräten außerhalb des Gehäuses über Zulaufleitungen zugeführt werden. Die Zylinder-Kolben-Anordnungen dieser bekannten Dosiereinrichtung haben Zylinder mit stark unterschiedlichen Durchmessern, so daß bei ein und demselben Kolbenhub unterschiedliche Flüssigkeitsmengen, beispielsweise im Verhältnis von 1 : 3 dosiert werden können. Im übrigen ist es auch möglich, die von einem einzigen gemeinsamen Antriebsorgan, nämlich einem Handhebel einer Antriebseinrichtung angetriebene Hebelmechanik so zu modifizieren, daß die Kolben mit unterschiedlichen Hebelarmen bewegt werden, was dann unterschiedliche Kolbenhübe bei ein und derselben Antriebsbewegung des Antriebsorgans realisiert. Auch dadurch läßt sich das Dosierverhältnis der Flüssigkeiten verändern.

Die zuvor erläuterte, aus dem Stand der Technik bekannte Dosiereinrichtung für Flüssigkeiten, mit der mehrere Flüssigkeiten in genau abgemessenen Mengen miteinander zusammengeführt und vermischt werden können, ist handhabungstechnisch noch verbesserungsfähig. Außerdem wäre es insbesondere für bestimmte medizinische, pharmazeutische und chemische Anwendungen zweckmäßiger, wenn diese Dosiereinrichtung ein insgesamt geschlossen handhabbares Gerät wäre. Weiter, damit aber durchaus im Zusammenhang stehend, wäre es erstrebenswert, das Dosierverhältnis der unterschiedlichen Flüssigkeiten in wesentlich höhere Bereiche zu verschieben und flexibel und/oder einstellbar zu gestalten. Schließlich, und auch das von besonderer Bedeutung im Bereich medizinischer, pharmazeutischer und chemischer Anwendungen, wäre es erstrebenswert, bei einer solchen Dosiereinrichtung die Abgabeeinrichtung von Flüssigkeitsresten gezielt befreien zu können.

Die zuvor geschilderten Probleme bei der den Ausgangspunkt bildenden Dosiereinrichtung werden zumindest zum Teil zunächst durch die Merkmale des kennzeichnenden Teils von Anspruch 1 gelöst.

Erfindungsgemäß sind die Zylinder-Kolben-Anordnungen der Dosiereinrichtung nicht über Zulaufleitungen mit den entsprechenden Flüssigkeitsvorräten verbunden, sondern diese Zylinder-Kolben-Anordnungen sind als mehr oder weniger handelsübliche Flaschenaufsatzdispenser ausgeführt (siehe z. B. DE 197 02 773 A1, DE 197 02 778 A1). Ein Flaschenaufsatzdispenser hat in der Flaschenaufsatzmechanik, meist einer Aufschraubmechanik, und in einem davon abragenden Dosierarm integriert die Ansaug- und Ausstoßventile sowie die Ansaug- und Ausstoßleitungen. Das ist eine tausendfach erprobte, kompakte Konstruktion. Jeder der Flaschenaufsatzdispenser ist dabei im Gehäuse fest angebracht. Die Flaschenaufsatzdispenser werden also erfindungsgemäß atypisch eingesetzt, nämlich im Gehäuse fest angeordnet, während die Flüssigkeits-Vorratsflaschen an die fest angebrachten Flaschenaufsatzdispenser mittels der Flaschenaufsatzmechanik angesetzt, insbesondere angeschraubt werden. Damit entfallen externe Zulaufleitungen und externe Flüssigkeitsvorräte. Das ist eine Konstruktion, die dann zu einem insgesamt kompakten Aufbau der Dosiereinrichtung, ggf. in einem geschlossenen Gehäuse führt. Das ist insbesondere für die zuvor erwähnten Anwendungen auf medizinischem, pharmazeutischem und chemischen Gebiet sehr zweckmäßig.

Bevorzugte Ausgestaltungen der zuvor erläuterten Lehre sind Gegenstand der Unteransprüche. Für die Gestaltung einer Dosiereinrichtung, mit der ein großes Dosierverhältnis erreicht werden soll, besteht eine Möglichkeit darin, die wirksamen Hebelarme für die Betätigung der Kolben der Zylinder-Kolben-Anordnungen sehr unterschiedlich zu machen. Ein und dieselbe Antriebsbewegung des Antriebsorgans führt dann zu sehr unterschiedlichen Arbeitshüben der Kolben. Ordnet man dabei die Zylinder-Kolben-Anordnungen bezogen auf die Hauptebene des Gehäuses der Dosiereinrichtung nebeneinander an, so kann man mit einem einseitig gelagerten Betätigungshebel und voneinander hinreichend weit beabstandeter Zylinder-Kolben-Anordnungen die gewünschte stark unterschiedliche Hebelübersetzung erreichen. Das Gehäuse ist dann zwar breit, aber nicht übermäßig tief.

Die hier beschriebene Ausblaseinrichtung erlaubt es, die Abgabeeinrichtung entweder automatisch nach jedem Dosiervorgang oder wahlweise dann, wenn man es für notwendig hält, von den zu dosierenden Flüssigkeiten zu befreien. Dadurch kann man unerwünschte chemische Prozesse bei lange in der Abgabeeinrichtung verbleibenden Flüssigkeitskomponenten vermeiden.

Besondere Bedeutung kommt der Verwendung einer erfindungsgemäßen Dosiereinrichtung zur gemeinsamen Abgabe verschiedener Komponenten eines medizinisch wirksamen Desinfektionsmittels, insbesondere einer kurzzeitstabilen Peroxid-Alkohol-Mischung zu.

Im folgenden wird die Erfindung anhand einer lediglich Ausführungsbeispiele darstellenden Zeichnung näher erläutert. In der Zeichnung zeigt
- Fig. 1: in einer perspektivischen Ansicht eine Dosiereinrichtung mit geschlossenem Gehäuse,
- Fig. 2: die Dosiereinrichtung aus Fig. 1 bei abgenommener Haube,
- Fig. 3: die Dosiereinrichtung aus Fig. 2 in einer Ansicht von links in Fig. 2,
- Fig. 4: die Dosiereinrichtung aus Fig. 2 in einer Ansicht schräg von oben,
- Fig. 5: ein zweites Ausführungsbeispiel einer Dosiereinrichtung mit einer anderen Hebelmechanik und
- Fig. 6: einen Flaschenaufsatzdispenser der Dosiereinrichtung aus Fig. 2 in einem Vertikalschnitt.

Die in Fig. 1 in einer perspektivischen Ansicht geschlossen dargestellte Dosiereinrichtung ist für Flüssigkeiten bestimmt, insbesondere für verschiedene flüssige Komponenten von Desinfektionsmitteln und ganz insbesondere zur gemeinsamen Abgabe verschiedener Komponenten eines medizinisch wirksamen Desinfektionsmittels, insbesondere einer Peroxid-Alkohol-Mischung.

Die in Fig. 1 dargestellte Dosiereinrichtung ist als ein zur Wandmontage geeignetes Gerät mit einem an der Wand zu befestigenden Tragrahmen 1 und einer am Tragrahmen 1 angesetzten, die Dosiereinrichtung insgesamt abdeckenden Haube 2 ausgeführt. Tragrahmen 1 und Haube 2 bilden gemeinsam ein Gehäuse 3.

Fig. 1 und Fig. 2 zeigen im Zusammenhang, daß im Gehäuse 3 am Tragrahmen 1 mehrere, im dargestellten Ausführungsbeispiel zwei Zylinder-Kolben-Anordnungen 4 angeordnet sind, mit denen jeweils eine Flüssigkeitskomponente genau dosiert abgegeben werden kann.

Fig. 6 mit dem Schnitt durch eine typische Zylinder-Kolben-Anordnung 4 zeigt, daß zu jeder Zylinder-Kolben-Anordnung 4 eine Ansaugleitung 5 mit einem Ansaugventil 6 und eine Ausstoßleitung 7 mit einem Ausstoßventil 8 gehört. Unten am Gehäuse 3 angeordnet und aus diesem herausragend befindet sich eine Abgabeeinrichtung 9 mit einer Mischkammer 10, die vorhanden sein kann, aber nicht vorhanden sein muß, in der die Ausstoßleitungen 7 zu einer Abgabeöffnung 11 zusammengerührt sind. Im dargestellten Ausfiihrungsbeispiel hat die Abgabeöffnung 11 die Gestalt einer Kanüle, so daß gezielt und spritzerfrei die Flüssigkeitsmischung dosiert werden kann.

Insbesondere bei Verwendung der beschriebenen Dosiereinrichtung zur gemeinsamen Abgabe verschiedener Komponenten eines medizinisch wirksamen Desinfektionsmittels in die Hände eines Benutzers ist eine gezielte, spritzerfreie Abgabe sehr zweckmäßig.

Zum Zwecke der Ausführung der Dosierung müssen Kolben 12 der Zylinder-Kolben-Anordnungen 4, die in Zylindern 13 laufen, in einer gemeinsamen Dosierbewegung angetrieben werden. Dazu dient eine Antriebseinrichtung 14, die später noch genauer erläutert wird. Fig. 6 zeigt einen Kolben 12 einer Zylinder-Kolben-Anordnung 4, wie sie an sich für Flaschenaufsatzdispenser bekannt ist (DE 197 02 773 A1, DE 197 02 778 A1) und eine mit dem Kolben verbundene Außenhülse 12'. Die Außenhülse 12' bewegt sich mit dem Kolben 12. Im von der Außenhülse 12' gebildeten Innenraum oberhalb des Zylinders 13 befindet sich in der Praxis die mit Federkraftrichtung aufwärts eingebaute, hier durch den die Kraftwirkung repräsentierenden Doppelpfeil angedeutete Rückstellfeder 12". Diese Rückstellfeder 12" sorgt dafür, daß der Kolben 12 mit der Außenhülse 12' bis zum durch einen Hubeinsteller 18 in der Höhe vorgegebenen Anschlag durch Federkraft hochgefahren wird. Die Abwärtsbewegung des Kolbens 12 mit der Außenhülse 12' erfolgt entgegen der Federkraft.

In den Fig. 2 bis 5 kann man den Kolben 12 der jeweiligen Zylinder-Kolben-Anordnung 4 nicht erkennen, man erkennt nur die Außenhülse 12', die gewissermaßen für den Kolben 12 steht.

Fig. 2 und Fig. 6 im Zusammenhang lassen nun erkennen,, daß die Zylinder-Kolben-Anordnungen 4 hier als Flaschenaufsatzdispenser typischer Bauart (siehe die zuvor angesprochenen Literaturstellen) ausgeführt sind. Jeder Flaschenaufsatzdispenser 4 hat integriert die Ansaug- und Ausstoßventile 6, 8 sowie die Ansaug- und Ausstoßleitungen 5, 7 und weist eine Flaschenaufsatzmechanik 15 auf. Eine solche Flaschenaufsatzmechanik 15 ist in den meisten Fällen eine Aufsteckkappe oder eine Aufschraubkappe, die zu einer entsprechenden Gestaltung des Halses einer Flüssigkeits-Vorratsflasche 16 korrespondiert. Man erkennt dabei die Ansaugleitung 5, die als Schlauchleitung oder Rohrleitung von der Flaschenaufsatzmechanik 15 in die Vorratsflasche 16 nach unten reicht, und die Ausstoßleitung 7 die in typischer Weise in Form eines bogenförmig vorspringenden Dosierarms zur Abgabeeinrichtung 9 führt.

Wesentlich für die Erfindung ist, daß die Flaschenaufsatzdispenser 4 jeweils mit der Flaschenaufsatzmechanik 15 oder einem entsprechenden Bauteil im Gehäuse 3, im dargestellten Ausrührungsbeispiel an einer Tragplatte 17 des Tragrahmens 1, fest angebracht sind, so daß an der insoweit ortsfesten Flaschenaufsatzmechanik 15 jedes Flaschenaufsatzdispensers 4 eine Flüssigkeits-Vorratsflasche 16 auswechselbar angebracht werden kann. Man erkennt die Vorratsflaschen 16 in Fig. 1 und Fig. 2 in ganz unterschiedlicher Größe für die beiden hier zu dosierenden Flüssigkeitskomponenten.

Nicht dargestellt ist in der Zeichnung eine Variante, bei der die Flüssigkeits-Vorratsflaschen 16 im Gehäuse 3 angeordnet sind und das Gehäuse 3 zum Auswechseln der Flüssigkeits-Vorratsflaschen 16 öffenbar ist. Gezeigt ist hingegen eine Ausführungsform, die dadurch gekennzeichnet ist, daß die Flaschenaufsatzmechanik 15 am Rand, insbesondere unten am Gehäuse 3 angeordnet ist und die Flüssigkeits-Vorratsflasche 16 daran von außen anbringbar ist. Fig. 1 und 2 zeigen im Zusammenhang sehr gut, daß im dargestellten Ausfiihrungsbeispiel, bei dem die dosierten und miteinander zusammengeführten Flüssigkeitsmengen sehr unterschiedlich sind, die Größen der Vorratsflaschen 16 für die beiden miteinander zu vermischenden Flüssigkeiten sehr unterschiedlich sind. Das dargestellte Ausführungsbeispiel gilt beispielsweise für eine kurzzeitstabile Peroxid-Alkohol-Mischung mit einem Mischungsverhältnis von typisch 1 : 40 von Peroxid und Alkohol. Mit der erfindungsgemäßen Dosiereinrichtung kann man aber noch ganz andere und weit höhere Mischungsverhältnisse erzielen, weil man mit extrem unterschiedlich gestalteten Zylinder-Kolben-Anordnungen 4 arbeiten kann. Im übrigen empfiehlt es sich vorzusehen, daß die einzelnen, als Flaschenaufsatzdispenser ausgeführten Zylinder-Kolben-Anordnungen 4 als solche und/oder einzelne Teile davon gegen Austauschteile mit anderen Abmessungen und folglich anderen Dosiervolumina ausgewechselt werden können. Dann kann man ein und dieselbe Dosiereinrichtung auf ganz unterschiedliche Mischungsverhältnisse umrüsten, wesentlich unterschiedlicher als man sie mit den sonstigen Einstellmöglichkeiten (Hubveränderung, Veränderung der Hebelverhältnisse) erreichen kann.

Insoweit kann man auch vorsehen, daß praktisch nur die äußere Gestalt des Flaschenaufsatzdispensers erhalten bleibt, während die innenliegenden Einbauten komplett ausgetauscht werden. Man kann beispielsweise dann auch in das Innere des Flaschenaufsatzdispensers eine Mikro-Pipettier-Einheit, die natürlich auch an sich bekannt ist, einbauen.

Damit eine Verwechslung der Flaschenaufsatzdispenser 4 nicht stattfinden kann, kann man vorsehen, daß die Flaschenaufsatzmechaniken 15 der verschiedenen Flaschenaufsatzdispenser 4 unterschiedlich ausgeführt sind, so daß eine verwechslungsfreie Anbringung der jeweils zugehörigen Vorratsflasche 16 gewährleistet ist. Wie man das im einzelnen macht, beispielsweise durch unterschiedliche Durchmesser der Innengewinde der Flaschenaufsatzmechaniken 15, liegt im Griffbereich des Fachmannes und bedarf hier keiner weiteren detaillierten Erläuterung.

Ebenso wie man eine verwechslungsfreie Anbringung der jeweils zugehörigen Vorratsflasche 16 gewährleisten kann, kann man bei Realisierung von Flaschenaufsatzdispensern 4 mit auswechselbaren Teilen für eine verwechslungssichere Ausführung der auswechselbaren Teile sorgen. Dadurch wird sichergestellt, daß nicht plötzlich durch die andere Dimensionierung des "Innenlebens" des Flaschenaufsatzdispensers 4 völlig andere Dosiervolumina dosiert werden. Man kann das beispielsweise dadurch realisieren, daß man den Ankopplungsmechanismus für den Kolbelkopf des Kolbens 12 in der Außenhülse 12' verwechslungssicher ausführt. Bei Verwendung einer Mikro-Pipettier-Einheit kann man eine verwechslungssichere Ausführung dadurch realisieren, daß man den dann erforderlichen Adapter zum Einbauen der Mikro-Pipettier-Einheit in den Flaschenaufsatzdispenser 4 entsprechend verwechslungssicher gestaltet.

Fig. 2 und 4 lassen gut erkennen, daß die Arbeitshübe der Kolben 12 der Zylinder-Kolben-Anordnungen 4 durch individuelle Hubeinsteller 18 individuell einstellbar sind. Auch dadurch läßt sich das Dosierverhältnis jedenfalls in einem bestimmten Ausmaß nachträglich verstellen. Die andere beeinflußbare Komponente für Änderungen des Mischungsverhältnisses ist natürlich der Durchmesser des Zylinders 13 der Zylinder-Kolben-Anordnung 4.

Bislang ist noch nichts darüber gesagt worden, wie die Antriebseinrichtung 14 funktionieren soll. Hier gibt es natürlich ganz unterschiedliche Möglichkeiten.

Das dargestellte und bevorzugte Ausführungsbeispiel zeigt zunächst eine mechanische Antriebseinrichtung 14, die eine Hebelmechanik aufweist, mit der bei einer einheitlichen Antriebsbewegung eines Antriebsorgans 19 ein unterschiedlicher Arbeitshub der Kolben 12 erzielt wird. Das zweite Ausführungsbeispiel, dargestellt in Fig. 5, realisiert diese Funktion dadurch, daß die Hebelmechanik eine einseitige Lagerachse 20 für je einen davon abragenden Betätigungshebel 21 je Kolben 12 aufweist, daß die Zylinder-Kolben-Anordnungen 4 in unterschiedlichen Abständen von der Lagerachse 20 angeordnet sind und daß so die gemeinsame Betätigung der Betätigungshebel 21 einen abstandsbezogen unterschiedlichen Arbeitshub der Kolben 12 verursacht.

Den Abständen der Zylinder-Kolben-Anordnungen 4 von der Lagerachse 20 sind bei dieser Ausführungsform dadurch Grenzen gesetzt, daß das Gehäuse 3 der Dosiereinrichtung jedenfalls bei der hier vorgesehenen Wandmontage nicht beliebig tief werden kann.

Das Ausführungsbeispiel, das in den Fig. 2 bis 4 dargestellt ist, zeichnet sich daher durch eine anders angeordnete Hebelmechanik aus. Bei dieser ist nämlich vorgesehen, daß die Hebelmechanik eine einseitige Lagerachse 20 für einen einzigen davon abragenden, quer im Gehäuse 3 liegenden Betätigungshebel 21 für die Kolben 12 beider Zylinder-Kolben-Anordnungen 4 aufweist. Durch die Nebeneinander-Anordnung der Zylinder-Kolben-Anordnungen 4 im Gehäuse 3 ergibt sich so von selbst, daß sich diese in unterschiedlichen Abständen von der Lagerachse 20 befinden. Dadurch wird ganz von selbst der unterschiedliche Arbeitshub der Kolben 12 realisiert. Da der Abstand der Zylinder-Kolben-Anordnungen 4 in der Breite des Gehäuses 3 wesentlich größer werden kann als in der Tiefe des Gehäuses 3, ergibt sich so eine Möglichkeit, ein wesentlich größeres Dosierverhältnis durch wesentlich stärker unterschiedlichen Kolbenhub zu erreichen.

In Fig. 2 erkennt man rechts die Lagerachse 20 und gegenüber auf der linken Seite des Tragrahmens 1 eine Führung 22 für den Betätigungshebel 21. Dieser wird in der Führung 22 seitlich geführt und im übrigen auf den Kolbenköpfen lose aufliegend durch eine Führungsfeder 23 gehalten.

Das dargestellte und bevorzugte Ausführungsbeispiel zeigt weiter, daß das Antriebsorgan 19 der Antriebseinrichtung 14 ein im Gehäuse 3 angelenkter, aus dem Gehäuse 3 herausragender, vorzugsweise bügelförmiger Handhebel ist. Man erkennt den das Antriebsorgan 19 bildenden Handhebel in Fig. 1 aus der Haube 2 des Gehäuses 3 an zwei Schlitzen 24 austretend. Diesen Handhebel kann man wie im medizinischen Bereich üblich mit dem Ellenbogen herunterdrücken, während man eine Hand unter die Abgabeöffnung 11 der Abgabeeinrichtung 9 hält.

Fig. 2 zeigt, daß das Antriebsorgan 19 in seine Ruhestellung hin federbelastet ist, und zwar mittels der an einer Hülse 25 erkennbaren Rückstellfeder 26. Im übrigen ist vorgesehen, daß der Betätigungshebel 21 auf den Köpfen der Kolben 12 der Zylinder-Kolben-Anordnungen 4 nur aufliegt und diese Kolben 12 in Rückstellrichtung federbelastet sind (durch die innenliegenden Rückstellfedern 12", Fig. 6). Die Rückstellfeder 26 des Antriebsorgans 19 dient dabei der Rückstellung in die Ruhestellung zurück.

Fig. 4 zeigt, daß die Kraftübertragung vom durch den bügelförmigen Handhebel gebildeten Antriebsorgan 19 auf den Betätigungshebel 21 über eine Umlenkrolle 27 und eine dazu querliegende Betätigungsrolle 28 erfolgt, so daß die gegenseitigen Relativbewegungen der einzelnen Teile unproblematisch aufgenommen werden können.

Eine in antriebstechnischer Hinsicht aufwendigere, im übrigen aus dem Stand der Technik auch bekannte Ausführung der Antriebseinrichtung 14 nutzt einen oder zwei elektrische Antriebsmotoren (EP 0 197 655 A2). Das ist eine weitere gangbare Alternative, die die unterschiedliche Dosierung der Flüssigkeitsmengen nochmals komfortabler, aber auch wesentlich kostenaufwendiger erreicht.

Bereits oben ist darauf hingewiesen worden, daß der Arbeitshub der Kolben 12 der Zylinder-Kolben-Anordnungen 4 verstellbar sein kann und zwar mittels der bereits erwähnten Hubeinsteller 18.

Fig. 5 zeigt insoweit noch ein besonders interessantes Ausführungsbeispiel einer Antriebseinrichtung 14 einer erfindungsgemäßen Dosiereinrichtung, als das Antriebsorgan 19 je Zylinder-Kolben-Anordnung 4 ein eigenes, mit dem jeweiligen separaten Betätigungshebel 21 zusammenwirkendes Krafteinleitungselement 19a; 19b aufweist. Jedes Krafteinleitungselement 19a; 19b ist mit dem zugehörigen Betätigungshebel 21 der jeweiligen Zylinder-Kolben-Anordnungen 4 über eine Totgangverbindung gekuppelt. Diese Totgangverbindung ist vorzugsweise einstellbar und jedenfalls im dargestellten Ausfiihrungsbeispiel mit einer Rückstellfeder 26a; 26b ausgeführt. Die Krafteinleitungselemente 19a; 19b sind im dargestellten Ausführungsbeispiel Querstangen des bügelförmigen Handhebels, der das Antriebsorgan 19 bildet. Diese Entkopplung der einzelnen Zylinder-Kolben-Anordnungen 4 hinsichtlich der Antriebseinrichtung 14 erlaubt es, die zeitliche Abfolge der Betätigung der Zylinder-Kolben-Anordnungen 4 und den Hubweg der Kolben 12/Außenhülsen 12' einzustellen. Man kann bei einer gleichmäßigen Bewegung des Antriebsorgangs 19 mit einer entsprechenden Gestaltung der zuvor erläuterten Kupplungen eine zeitlich verschobene Betätigung der Zylinder-Kolben-Anordnungen 4 nach den Bedürfnissen der Praxis realisieren. Natürlich müssen dazu die Rückstellfedern 12" der Zylinder-Kolben-Anordnungen 4 mit ihrer Federkraft sorgfältig auf die Federkräfte der Rückstellfedern 26a; 26b abgestimmt werden.

Nach bevorzugter Lehre der Erfindung ist angestrebt, daß das Dosierverhältnis der unterschiedlichen Flüssigkeiten typischerweise 1: 20 bis 1 : 80, vorzugsweise ca. 1: 40 beträgt. Man kann aber auch zu wesentlich größeren Dosierverhältnissen kommen, beispielsweise ein bis zwei Zehnerpotenzen größer. Besonders bevorzugt ist es, wenn insgesamt je Hub eine Flüssigkeitsmenge von 1 bis 5 ml, vorzugsweise von etwa 3 ml dosiert wird.

Die Fig. 2 bis 4 lassen noch eine weitere Besonderheit der erfindungsgemäßen Dosiereinrichtung erkennen. In diesem bevorzugten Ausführungsbeispiel ist nämlich vorgesehen, daß im Gehäuse 3 eine Ausblaseinrichtung 29 angeordnet und über eine Ausblasleitung 30 mit der Abgabeeinrichtung 9 verbunden ist. Die Ausblaseinrichtung 29 ist entweder nach jedem Dosiervorgang automatisch in Funktion setzbar oder wird wahlweise nach Entscheidung der Bedienungsperson in Funktion gesetzt.

Das dargestellte Ausführungsbeispiel zeigt einen Druckbehälter 31, der aus kompressiblem, vorzugsweise gummiähnlichem Material besteht und zur Erzeugung eines Druckluftstoßes zusammendrückbar ist. Am Kopf des Druckbehälters 31 befindet sich ein Anschluß 32 für die Ausblasleitung 30. Die Ausblasleitung 30 geht in Fig. 2 links von dem Anschluß 32 ab, dort befindet sich eingebaut ein Druck-Rückschlagventil. Rechts ragt ein Stutzen des Anschlusses 32 ab, darin befindet sich ein Saug-Rückschlagventil. Dadurch ist eine eindeutige Durchströmungsrichtung für Ausblasluft vorgegeben.

Grundsätzlich könnte man bei der Ausblaseinrichtung 29 den Druckbehälter 31 als Druckluftvorrat vorsehen, beispielsweise auch als Druckluftkartusche ausführen. Dann müßte man für den Druckluftstoß nur ein Ventil kurzzeitig öffnen. Das hat aber den Nachteil, daß ein solcher Druckbehälter dann häufiger ausgewechselt oder nachgefüllt werden muß. Das dargestellte und bevorzugte Ausführungsbeispiel zeigt nun, daß hier der elastisch zusammendrückbare Druckbehälter 31 vom Antriebsorgan 19 nach Abschluß des Flüssigkeits-Dosierhubes mit einem daran anschließenden Ausblashub zusammendrückbar ist. Der Druckbehälter 31 wirkt also als eine Art Luftpumpe.

Das dargestellte und bevorzugte Ausführungsbeispiel zeichnet sich insoweit ferner dadurch aus, daß das Antriebsorgan 19 mittels der zwischengeschalteten Rückstellfeder 26, die bereits oben in ihrer Rückstellfunktion erläutert worden ist, auf den Betätigungshebel 21 für die Zylinder-Kolben-Anordnungen 4 wirkt, so daß das Antriebsorgan 19 bei bereits stehendem Betätigungshebel 21, also nach Abschluß des Dosierhubes, seine Antriebsbewegung über eine bestimmte Wegstrecke fortsetzen und dabei den Ausblashub ausführen kann. Um dies umzusetzen weist im dargestellten Ausführungsbeispiel die Ausblaseinrichtung 29 einen Druckhebel 33 auf, der seinerseits im Ausblashub von einem Vorsprung 34 am Antriebsorgan 19 heruntergedrückt wird und mit dem verdickten Ende den elastischen Druckbehälter 31 luftpumpenartig zusammendrückt. Dadurch wird auf dem letzten Weg auf ganz cinfache Weise automatisch die Ausblasfunktion durchgeführt.

Hinsichtlich der Federkraftverhältnisse gilt natürlich auch hier, wie bereits oben erläutert, daß die Rückstellfeder 26 "härter" ist als die miteinander zusammenwirkenden Rückstellfedern 12" in den Zylinder-Kolben-Anordnungen 4. So wird die zuvor erläuterte zeitliche Reihenfolge realisiert.

Eine bevorzugte Ausführungsform, die in der Zeichnung so nicht zu erkennen ist, zeichnet sich ferner hinsichtlich der Ausblaseinrichtung 29 dadurch aus, daß die Ausblasleitung 30 an der Mündung in die Abgabeeinrichtung 9 ein Rückschlagventil aufweist. Dieses Rückschlagventil kann dabei gleichzeitig die Funktion des Druckventils erfüllen, das ansonsten, wie oben erläutert, am Anschluß 32 am Druckbehälter 31 sitzt. Dann hat man durch dieses Ventil gleichzeitig sichergestellt, daß aus der Mischkammer 10 nicht ungewollt Flüssigkeit in die Ausblasleitung 30 zurückschlägt.

In entsprechender Weise könnte man natürlich auch die Ausstoßleitungen 7 an ihren Mündungen in die Abgabeeinrichtung 9 mit Rückschlagventilen versehen.

Hinsichtlich der Mischkammer 10 gilt schließlich, daß es für deren Auslegung im Stand der Technik eine Vielzahl von Anregungen gibt. Man muß die Mischkammer 10 passend zu den zu mischenden Flüssigkeiten konstruieren und dimensionieren. Dafür gibt es im Stand der Technik eine große Bandbreite von Vorschlägen, auf die hier verwiesen werden kann. Insbesondere ist es natürlich unterschiedlich, ob Flüssigkeiten gemischt werden sollen, die sich von selbst aufgrund ihrer chemischen Konsistenz leicht mischen, oder ob Flüssigkeiten verarbeitet werden, die mit mechanischen Hilfsmitteln vermischt werden müssen.

Von besonderer Bedeutung ist die Verwendung einer Dosiereinrichtung der in Rede stehenden Art zur gemeinsamen Abgabe verschiedener Komponenten eines medizinisch wirksamen Desinfektionsmittels, insbesondere einer kurzzeitstabilen Peroxid-Alkohol-Mischung.

## Patentansprüche

1. Dosiereinrichtung für Flüssigkeiten, mit der mehrere, vorzugsweise zwei Flüssigkeiten in genau abgemessenen Mengen miteinander zusammengeführt und vermischt werden,
mit einem Gehäuse (3) und - darin bzw. daran angeordnet
mit mindestens zwei Zylinder-Kolben-Anordnungen (4) mit jeweils einer Ansaugleitung (5) mit Ansaugventil (6) und einer Ausstoßleitung (7) mit Ausstoßventil (8),
mit einer Abgabeeinrichtung (9), in der die Ausstoßleitungen (7), ggf. unter Einschluß einer Mischkammer (10), zu einer Abgabeöffnung (11) zusammengeführt sind,
mit einer Antriebseinrichtung (14), mit der die Kolben (12, 12') der Zylinder-Kolben-Anordnungen (4) in einer gemeinsamen Dosierbewegung antreibbar sind,
**dadurch gekennzeichnet,**
**daß** die Zylinder-Kolben-Anordnungen (4) als Flaschenaufsatzdispenser jeweils mit integrierten Ansaug- und Ausstoßventilen (6, 8) und einer Flaschenaufsatzmechanik (15) ausgeführt und jeweils mit der Flaschenaufsatzmechanik (15) im Gehäuse (3) fest angebracht sind und
**daß** an der Flaschenaufsatzmechanik (15) jedes Flaschenaufsatzdispensers (4) eine Flüssigkeits-Vorratsflasche (16) auswechselbar anbringbar ist.

2. Dosiereinrichtung nach Anspruch 1, **dadurch gekennzeichnet, daß** die Flüssigkeits-Vorratsflaschen (16) im Gehäuse (3) angeordnet sind und das Gehäuse (3) zum Auswechseln der Flüssigkeits-Vorratsflaschen (16) öffenbar ist oder daß die Flaschenaufsatzmechanik (15) am Rand, insbesondere unten am Gehäuse (3) angeordnet ist und die Flüssigkeits-Vorratsflasche (16) daran von außen anbringbar ist.

3. Dosiereinrichtung nach Anspruch 1 oder 2, **dadurch gekennzeichnet, daß** die einzelnen, als Flaschenaufsatzdispenser ausgeführten Zylinder-Kolben-Anordnungen (4) und/oder einzelne Teile davon gegen Austauschteile mit anderen Abmessungen und folglich anderen Dosiervolumina einfach auswechselbar sind.

4. Dosiereinrichtung nach einem der Ansprüche 1 bis 3, **dadurch gekennzeichnet, daß** die Flaschenaufsatzmechaniken (15) der verschiedenen Flaschenaufsatzdispenser (4) unterschiedlich ausgeführt sind, so daß eine verwechslungsfreie Anbringung der jeweils zugehörigen Vorratsflaschen (16) gewährleistet ist

5. Dosiereinrichtung nach Anspruch 3 und ggf. Anspruch 4, **dadurch gekennzeichnet, daß** einzelne auswechselbare Teile der Flaschenaufsatzdispenser (4) verwechslungssicher ausgeführt sind.

6. Dosiereinrichtung nach einem der Ansprüche 1 bis 5, **dadurch gekennzeichnet, daß** die Antriebseinrichtung (14) eine Hebelmechanik aufweist, mit der bei einer einheitlichen Antriebsbewegung eines Antriebsorgans (19) ein unterschiedlicher Arbeitshub der Kolben (12, 12') erzielt wird, und daß, vorzugsweise, die Hebelmechanik eine einseitige Lagerachse (20) für je einen davon abragenden Betätigungshebel (21) je Kolben (12, 12') aufweist, daß die Zylinder-Kolben-Anordnungen (4) in unterschiedlichen Abständen von der Lagerachse (20) angeordnet sind und daß so die gemeinsame Betätigung der Betätigungshebel (21) einen abstandsbezogen unterschiedlichen Arbeitshub der Kolben (12, 12') verursacht, oder daß die Hebelmechanik eine einseitige Lagerachse (20) für einen einzigen davon abragenden, quer im Gehäuse (3) liegenden Betätigungshebel (21) für die Kolben (12, 12') aller Zylinder-Kolben-Anordnungen (4) aufweist, daß die Zylinder-Kolben-Anordnungen (4) in unterschiedlichen Abständen von der Lagerachse (20) angeordnet sind und daß so die Betätigung des Betätigungshebels (21) einen abstandsbezogen unterschiedlichen Arbeitshub der Kolben (12, 12') verursacht.

7. Dosiereinrichtung nach Anspruch 6, **dadurch gekennzeichnet, daß** das Antriebsorgan (19) der Antriebseinrichtung (14) ein im Gehäuse (3) angelenkter, aus dem Gehäuse (3) herausragender, vorzugsweise bügelförmiger Handhebel ist und/oder daß das Antriebsorgan (19) in seine Ruhestellung hin federbelastet ist.

8. Dosiereinrichtung nach Anspruch 6 oder 7, **dadurch gekennzeichnet, daß** der Betätigungshebel (21) auf dem Kopf des Kolbens (12,12') der Zylinder-Kolben-Anordnung (4) aufliegt und der Kolben (12, 12') in Rückstellrichtung federbelastet ist.

9. Dosiereinrichtung nach einem der Ansprüche 1 bis 6, **dadurch gekennzeichnet, daß** die Antriebseinrichtung (9) als Antriebsorgan (19) einen elektrischen Antriebsmotor je Zylinder-Kolben-Anordnung (4) oder einen gemeinsamen elektrischen Antriebsmotor für alle Zylinder-Kolben-Anordnungen (4) aufweist.

10. Dosiereinrichtung nach einem der Ansprüche 1 bis 9, **dadurch gekennzeichnet, daß** der Arbeitshub des Kolbens (12, 12') der Zylinder-Kolben-Anordnung (4) verstellbar ist und/oder daß das Antriebsorgan (19) je Zylinder-Kolben-Anordnung (4) ein eigenes, mit dem jeweiligen separaten Betätigungshebel (21) zusammenwirkendes Krafteinleitungselement (19a; 19b) aufweist und daß jedes Krafteinleitungselement (19a; 19b) mit dem zugehörigen Betätigungshebel (21) über eine vorzugsweise einstellbare Totgangverbindung, insbesondere mit einer Rückstellfeder (26a; 26b), gekuppelt ist.

11. Dosiereinrichtung nach einem der Ansprüche 1 bis 10, **dadurch gekennzeichnet, daß** das Dosierverhältnis der unterschiedlichen Flüssigkeiten 1 : 20 bis 1 : 80, insbesondere 1 : 40, beträgt und/oder daß die insgesamt dosierte Flüssigkeitsmenge je Hub 1 bis 5 ml, vorzugsweise etwa 3 ml, beträgt.

12. Dosiereinrichtung nach einem der Ansprüche 1 bis 11, **dadurch gekennzeichnet, daß** im Gehäuse (3) eine Ausblaseinrichtung (29) angeordnet und über eine Ausblasleitung (30) mit der Abgabeeinrichtung (9) verbunden ist und daß die Ausblaseinrichtung (29) nach jedem Dosiervorgang automatisch oder wahlweise in Funktion setzbar ist, daß, vorzugsweise, die Ausblaseinrichtung (29) einen elastisch zusammendrückbaren, als Luftpumpe wirkenden Druckbehälter (31) aufweist, der zur Erzeugung eines Druckluftstoßes elastisch zusammengedrückt wird, daß, weiter vorzugsweise, der Druckbehälter (31) vom Antriebsorgan (19) nach Abschluß des Flüssigkeits-Dosierhubes mit einem daran anschließenden Ausblashub zusammendrückbar ist, daß, weiter vorzugsweise, das Antriebsorgan (19) mittels einer zwischengeschalteten Rückstellfeder (26) auf den Betätigungshebel (21) wirkt, so daß das Antriebsorgan (19) bei stehendem Betätigungshebel (21) seine Antriebsbewegung über eine bestimmte Wegstrecke fortsetzen und dabei den Ausblashub ausführen kann.

13. Dosiereinrichtung nach Anspruch 12, **dadurch gekennzeichnet, daß** das Antriebsorgan (19) mit dem Druckluftbehälter (31) über einen Druckhebel (33) zusammenwirkt und/oder daß die Ausblasleitung (30) an der Mündung in die Abgabeeinrichtung (9) ein Rückschlagventil aufweist, wobei vorzugsweise das Rückschlagventil gleichzeitig als Druckventil eines Anschlusses (32) des Druckbehälters (31) dient.

14. Dosiereinrichtung nach einem der Ansprüche 1 bis 13, **dadurch gekennzeichnet, daß** die Ausstoßleitung (7) an der Mündung in die Abgabeeinrichtung (9) ein Rückschlagventil aufweist.

15. Verwendung einer Dosiereinrichtung für Flüssigkeiten nach einem der Ansprüche 1 bis 14 zur gemeinsamen Abgabe verschiedener Komponenten eines medizinisch wirksamen Desinfektionsmittels, insbesondere einer kurzzeitstabilen Peroxid-Alkohol-Mischung.

## Claims

1. A dosing device for liquids, using which multiple liquids, preferably two liquids, may be combined with one another and mixed in precisely measured quantities,
having a housing (3) and - positioned therein and/or thereon -
having at least two cylinder-piston arrangements (4), each having an intake line (5) having an intake valve (6) and a discharge line (7) having a discharge valve (8),
having a delivery device (9), in which the discharge lines (7) are guided together, possibly including a mixing chamber (10), to a delivery opening (11),
having a drive device (14), using which the pistons (12, 12') of the cylinder-piston arrangements (4) may be driven in a shared dosing movement,
**characterized in that**
the cylinder-piston arrangements (4) are implemented as bottle top dispensers, each having integrated intake and discharge valves (6, 8) and a bottle top mechanism (15), and are each permanently attached with the bottle top mechanism (15) in the housing (3) and
a liquid reservoir bottle (16) may be replaceably attached to the bottle top mechanism (15) of each bottle top dispenser (4).

2. The dosing device according to Claim 1, **characterized in that** the liquid reservoir bottles (16) are positioned in the housing (3) and the housing (3) may be opened to replace the liquid reservoir bottles (16) or the bottle top mechanism (15) is positioned at the edge, in particular at the bottom of the housing (3), and the liquid reservoir bottle (16) may be externally attached there.

3. The dosing device according to Claim 1 or 2, **characterized in that** the individual cylinder-piston arrangements (4), implemented as bottle top dispensers, and/or individual parts thereof may be easily replaced with replacement parts having other dimensions and consequently other dosing volumes.

4. The dosing device according to one of Claims 1 to 3, **characterized in that** the bottle top mechanisms (15) of the different bottle top dispensers (4) are designed differently, so that confusion-free attachment of the respective associated reservoir bottles (16) is ensured.

5. The dosing device according to Claim 3 and possibly Claim 4, **characterized in that** individual replaceable parts of the bottle top dispenser (4) are designed to be confusion-free.

6. The dosing device according to one of Claims 1 to 5, **characterized in that** the drive device (14) has a lever mechanism, using which differing working strokes of the pistons (12, 12') may be achieved during a uniform drive movement of a drive element (19), and preferably the lever mechanism has a one-sided bearing axis (20) for each of the operating levers (21) for each piston (12, 12') projecting therefrom, the cylinder-piston arrangements (4) are positioned at different distances to the bearing axis (20), and the joint operation of the operating levers (21) thus causes differing working strokes of the pistons (12, 12') in relation to the distance, or the lever mechanism has a one-sided bearing axis (20) for one single operating lever (21), projecting therefrom and lying transversely in the housing (3), for the pistons (12, 12') of all piston-cylinder arrangements (4), the cylinder-piston arrangements (4) are positioned at different distances to the bearing axis (20), and the operation of the operation lever (21) thus causes different working strokes of the pistons (12, 12') in relation to the distance.

7. The dosing device according to Claim 6, **characterized in that** the drive element (19) of the drive device (14) is a hand lever, coupled in the housing (3) and projecting out of the housing (3), which is preferably bow-shaped, and/or the drive element (19) is spring-loaded into rest position.

8. The dosing device according to Claim 6 or 7, **characterized in that** the operating lever (21) lies on the head of the piston (12, 12') of the cylinder-piston arrangements (4) and the piston (12, 12') is spring-loaded in the return direction.

9. The dosing device according to one of Claims 1 to 6, **characterized in that** the drive device (9) has one electric drive motor per cylinder-piston arrangement (4) or a shared electrical drive motor for all piston-cylinder arrangements (4) as a drive element (19).

10. The dosing device according to one of Claims 1 to 9, **characterized in that** the working stroke of the piston (12, 12') of the cylinder-piston arrangement (4) is adjustable and/or the drive element (19) of each cylinder-piston arrangement (4) has its own force introduction element (19a; 19b), which interacts with the respective separate operating lever (21), and each force introduction element (19a; 19b) is coupled to the associated operating lever (21) via a preferably adjustable backlash connection, particularly having a return spring (26a; 26b).

11. The dosing device according to one of Claims 1 to 10, **characterized in that** the dosing ratio of the different liquids is 1:20 to 1:80, particularly 1:40 and/or the total liquid quantity dosed per stroke is 1 to 5 ml, preferably approximately 3 ml.

12. The dosing device according to one of Claims 1 to 11, **characterized in that** a blow-out device (29) is positioned in the housing (3) and is connected via a blow-out line (30) to the delivery device (9), and the blow-out device (29) may be set into operation automatically after each dosing operation or as selected, the blow-out device (29) preferably has an elastically compressible pressure reservoir (31), which acts as an air pump, which is elastically compressed to generate a compressed air pulse, the pressure reservoir (31) is further preferably compressible by the drive element (19) after completion of the liquid dosing stroke using a subsequent blow-out stroke, the drive element (19) further preferably acts on the operating lever (21) using an interposed return spring (26), so that the drive element (19) may continue its drive movement over a specific path when the operating lever (21) is standing and execute the blow-out stroke at the same time.

13. The dosing device according to Claim 12, **characterized in that** the drive element (19) interacts with the compressed air reservoir (31) via a pressure lever (33) and/or the blow-out line (30) has a return valve at its mouth in the delivery device (9), the return valve preferably simultaneously being used as a pressure valve of a connection (32) of the pressure reservoir (31).

14. The dosing device according to one of Claims 1 to 13, **characterized in that** the discharge line (7) has a return valve at its mouth in the delivery device (9).

15. A use of a dosing device for liquids according to one of Claims 1 to 14 for joint delivery of different components of a medically active disinfection agent, in particular a peroxide-alcohol mixture which is stable for short time.

## Revendications

1. Dispositif de dosage de liquides permettant de réunir et de mélanger plusieurs, de préférence deux liquides avec des quantités mesurées précisément, comprenant
un boîtier (3) et, disposés dans ou sur celui-ci,
au moins deux ensembles à piston et cylindre (4) comprenant respectivement un tuyau d'aspiration (5) avec une soupape d'aspiration (6) et un tuyau d'éjection (7) avec une soupape d'éjection (8),
un dispositif de distribution (9) dans lequel les tuyaux d'éjection (7) sont réunis pour former une sortie de distribution (11), éventuellement par intégration d'une chambre de mélange (10),
un dispositif de commande (14) par lequel les pistons (12, 12') des ensembles à piston et cylindre (4) peuvent être commandés dans un mouvement de dosage commun,
**caractérisé en ce que**
les ensembles à piston et cylindre (4) sont réalisés sous forme de distributeurs avec embout pour flacon, respectivement avec des soupapes d'aspiration et d'éjection (6, 8) intégrées et un mécanisme d'embout pour flacon (15) et sont respectivement installés solidement avec le mécanisme d'embout pour flacon (15) dans le boîtier (3), et
**en ce que** sur le mécanisme d'embout pour flacon (15) de chaque distributeur avec embout pour flacon (4), un flacon réservoir de liquide (16) peut être monté de façon remplaçable.

2. Dispositif de dosage selon la revendication 1, **caractérisé en ce que** les flacons réservoirs de liquide (16) sont disposés dans le boîtier (3) et le boîtier (3) peut être ouvert pour le remplacement des flacons réservoirs de liquide (16) ou **en ce que** le mécanisme d'embout pour flacon (15) est disposé au bord, en particulier en bas du boîtier (3), et le flacon réservoir de liquide (16) peut être monté sur celui-ci depuis l'extérieur.

3. Dispositif de dosage selon la revendication 1 ou 2, **caractérisé en ce que** les ensembles à piston et cylindre (4) individuels, réalisés sous forme de distributeurs avec embout pour flacon et/ou des pièces individuelles de ceux-ci peuvent être remplacés facilement par des pièces de rechange ayant des dimensions différentes et donc des volumes de dosage différents.

4. Dispositif de dosage selon l'une quelconque des revendications 1 à 3, **caractérisé en ce que** les mécanismes d'embout pour flacon (15) des différents distributeurs avec embout pour flacon (4) sont réalisés différemment, de sorte qu'un montage avec détrompage des flacons réservoirs (16) respectivement associés est assuré.

5. Dispositif de dosage selon la revendication 3 et éventuellement la revendication 4, **caractérisé en ce que** des pièces remplaçables individuelles des distributeurs avec embout pour flacon (4) sont réalisés avec une sécurité contre les erreurs.

6. Dispositif de dosage selon l'une quelconque des revendications 1 à 5, **caractérisé en ce que** le dispositif de commande (14) présente un mécanisme à leviers qui permet d'obtenir, avec un mouvement de commande homogène d'un organe de commande (19), une course de travail différente des pistons (12, 12'), et **en ce que**, de préférence, le mécanisme à leviers présente un axe de palier unilatéral (20) pour respectivement un levier de manoeuvre (21) faisant saillie à partir de celui-ci, par piston (12, 12'), **en ce que** les ensembles à piston et cylindre (4) sont disposés à des distances différentes de l'axe de palier (20), et **en ce qu'**ainsi l'actionnement commun des leviers de manoeuvre (21) provoque une course de travail des pistons (12, 12') différente selon la distance, ou **en ce que** le mécanisme à leviers présente un axe de palier unilatéral (20) pour un seul levier de manoeuvre (21) faisant saillie à partir de celui-ci et situé transversalement dans le boîtier (3) pour les pistons (12, 12') de tous les ensembles à piston et cylindre (4), **en ce que** les ensembles à piston et cylindre (4) sont disposés à des distances différentes de l'axe de palier (20) et **en ce qu'**ainsi l'actionnement du levier de manoeuvre (21) provoque une course de travail des pistons (12, 12') différente selon la distance.

7. Dispositif de dosage selon la revendication 6, **caractérisé en ce que** l'organe de commande (19) du dispositif de commande (14) est un levier à main articulé dans le boîtier (3), faisant saillie du boîtier (3), de préférence en forme d'étrier, et/ou **en ce que** l'organe de commande (19) est chargé par ressort en direction de sa position de repos.

8. Dispositif de dosage selon la revendication 6 ou 7, **caractérisé en ce que** le levier de manoeuvre (21) repose sur la tête du piston (12, 12') de l'ensemble à piston et cylindre (4) et le piston (12, 12') est chargé un ressort dans la direction de rappel.

9. Dispositif de dosage selon l'une quelconque des revendications 1 à 6, **caractérisé en ce que** le dispositif de commande (9) présente comme organe de commande (19) un moteur de commande électrique par ensemble à piston et cylindre (4) ou un moteur de commande électrique commun à tous les ensembles à piston et cylindre (4).

10. Dispositif de dosage selon l'une quelconque des revendications 1 à 9, **caractérisé en ce que** la course de travail du piston (12, 12') de l'ensemble à piston et cylindre (4) est réglable et/ou **en ce que** l'organe de commande (19) présente par ensemble à piston et cylindre (4) son propre élément de déclenchement de force (19a ; 19b) coopérant avec le levier de manoeuvre respectivement séparé (21) et **en ce que** chaque élément de déclenchement de force (19a ; 19b) est couplé au levier de manoeuvre associé (21) par l'intermédiaire d'une connexion de mouvement à vide, de préférence réglable, en particulier par un ressort de rappel (26a ; 26b).

11. Dispositif de dosage selon l'une quelconque des revendications 1 à 10, **caractérisé en ce que** le rapport de dosage des différentes liquides est de 1:20 à 1:80, en particulier 1:40, et/ou **en ce que** la quantité de liquide dosée globalement par course est de 1 à 5 ml, de préférence environ 3 ml.

12. Dispositif de dosage selon l'une quelconque des revendications 1 à 11, **caractérisé en ce que** dans le boîtier (3), un dispositif de purge (29) est disposé et relié au dispositif de distribution (9) par l'intermédiaire d'un tuyau de purge (30), et **en ce que** le dispositif de purge (29) peut être mis en marche automatiquement ou au choix après chaque opération de dosage, **en ce que**, de préférence, le dispositif de purge (29) présente un récipient sous pression (31) compressible de façon élastique et agissant comme une pompe à air, qui est comprimé de façon élastique pour produire un coup d'air comprimé, et **en ce que**, toujours de préférence, le récipient sous pression (31) peut être comprimé par l'organe de commande (19), à l'issue de la course de dosage de liquide, à l'aide d'une course de purge consécutive à celle-ci, **en ce que**, toujours de préférence, l'organe de commande (19) agit sur le levier de manoeuvre (21) au moyen d'un ressort de rappel (26) intercalé de sorte que l'organe de commande (19) peut continuer son mouvement de commande sur une distance déterminée lorsque le levier de manoeuvre (21) est arrêté et exécuter en même temps la course de purge.

13. Dispositif de dosage selon la revendication 12, **caractérisé en ce que** l'organe de commande (19) coopère avec le récipient à air comprimé (31) par l'intermédiaire d'un levier de pression (33), et/ou **en ce que** le tuyau de purge (30) présente un clapet antiretour à l'embouchure donnant sur le dispositif de distribution (9), le clapet antiretour servant de préférence également de soupape de retenue pour un raccordement (32) du récipient sous pression (31).

14. Dispositif de dosage selon l'une quelconque des revendications 1 à 13, **caractérisé en ce que** le tuyau d'éjection (7) présente un clapet antiretour à l'embouchure donnant sur le dispositif de distribution (9).

15. Utilisation d'un dispositif de dosage de liquides selon l'une quelconque des revendications 1 à 14 pour une distribution commune de différentes composants d'un agent désinfectant à effet thérapeutique, en particulier d'un mélange peroxyde/ alcool stable à court terme.
